# EUROPÄISCHE PATENTSCHRIFT

(11) **EP 0 014 001 B1**
(45) Veröffentlichungstag und Bekanntmachung des Hinweises auf die Patenterteilung: **25.11.1981**
(21) Anmeldenummer: 80100456.5
(22) Anmeldetag: 29.01.1980
(51) Int. Cl.: A47C 1/031

(54) **Stuhl**
Chair
Chaise

(30) Priorität: 29.01.1979 DE 2903251; 03.02.1979 DE 2904148
(43) Veröffentlichungstag der Anmeldung: 06.08.1980
(73) Patentinhaber: Kusch & Co. Sitzmöbelwerke KG, D-59965 Hallenberg (DE)
(72) Erfinder: Desanta, Simon, D-4830 Gütersloh 12 (DE)
(74) Vertreter: TER MEER STEINMEISTER & PARTNER GbR

## Beschreibung

Die Erfindung betrifft einen Sitz-Stehstuhl mit einer auf einer höhenverstellbaren Säule montierten Sitzplatte und einer Rückenlehne, die um waagerechte Querachsen verstellbar sind, sowie einer verstellbaren Fußstütze.

Derartige Stühle können insbesondere als Arbeitsstühle an erhöhten Arbeitsplätzen eingesetzt werden. Sie weisen zumeist einen üblichen Verstellmechanismus auf, der eine begrenzte Schwenkbewegung von Sitzplatte und/oder Rückenlehne um waagerechte Querachsen gestattet. Beispielsweise ist die Sitzplatte allenfalls zwischen einer im wesentlichen waagerechten und einer leicht nach rückwärts geneigten Stellung verstellbar.

Darüber hinaus ist aus der US-A-2 858 876 ein Stuhl bekannt, bei dem die Fußstütze unmittelbar an der Sitzplatte befestigt ist und mit dieser geschwenkt werden kann. Der Stuhl dieser US-Patentschrift gestattet eine Verwendung als sogenannte Stehstütze oder Stehhilfe, an der sich eine Person bei stehend ausgeübter Arbeit abstützen kann.

Der Erfindung liegt die Aufgabe zugrunde, einen Stuhl der eingangs genannten Art derart auszubilden, daß die Fußstütze und die Rückenlehne synchron zueinander und in ergonomisch günstiger Weise zwischen verschiedenen, zum Sitzen geeigneten Positionen und einer Stehstützen-Position schwenkbar sind.

Diese Aufgabe wird erfindungsgemäß bei einem Stuhl der eingangs genannten Art gelöst durch eine zusammenhängende Gestängeverbindung, die um wenigstens eine waagerechte Querachse in bezug auf die Säule schwenkbar ist und mit deren oberem Ende schwenkbar die Rückenlehne verbunden ist und deren unteres Ende als Fußstütze ausgebildet ist.

Vorzugsweise ist auch die Sitzplatte mit dem Mittelbereich der Gestängeverbindung verbunden. Ein derartiger Stuhl gestattet die gleichzeitige Verstellung von Sitzplatte, Rückenlehne und Fußstütze mit einem Handgriff.

Die Sitzplatte, die Rückenlehne und/oder die Fußstütze können mit der Gestängeverbindung über Verstelleinrichtungen verbunden sein, die eine zusätzliche gesonderte Verstellbewegung dieser Teile gestatten. Derartige gesonderte Verstellbewegungen können auch dadurch ermöglicht werden, daß die Gestängeverbindung nicht als durchlaufender Bügel, sondern zwei-oder mehrteilig ausgeführt wird und in den Verbindungsbereichen der einzelnen Abschnitte Verstelleinrichtungen aufweist, die eine gegenseitige Verstellung der Gestänge-Abschnitte ermöglichen.

Aus ergonomischen Gründen kann es vorteilhaft sein, der Sitzplatte bei der Umstellung des Stuhles aus einer Sitzposition in die Stehstützen-Position eine geringere Schwenkbewegung zu erteilen als der Rückenlehne und der Fußstütze. Zu diesem Zweck kann die Sitzplatte beispielsweise im vorderen Bereich in einer waagerechten Querachse an einem nach vorne weisenden Ausleger der Säule schwenkbar gelagert und im rückwärtigen Bereich in einem eine Verschiebung in bezug auf die Sitzplatte und/oder die Gestängeverbindung gestattenden waagerechten Gelenk mit der Gestängeverbindung verbunden sein, so daß die Sitzplatte beim Schwenken der Gestängeverbindung nicht deren volle Schwenkbewegung mitmacht.

Das erwähnte, in bezug auf die Sitzplatte und/oder die Gestängeverbindung verschiebbare Gelenk an der rückwärtigen Unterseite der Sitzplatte kann vorzugsweise gebildet werden durch einen Hydraulikzylinder, Kraftspeicher, Rastmechanismus od. dgl., der unterhalb der Sitzplatte angeordnet ist und dessen ausfahrbare Kolbenstange nach hinten weist und an ihrem freien Ende mit einem fest an der Gestängeverbindung angebrachten Gelenk verbunden ist. Durch einen derartigen Verstellmechanismus können die Bewegungen von Sitzplatte, Fußstütze und Gestängeverbindung mit einem Handgriff verriegelt und entriegelt werden.

Diese Lösung bietet den Vorteil, daß der Verriegelungsmechanismus oder Kraftspeicher flach unterhalb der Sitzplatte angeordnet werden kann und daher die Verkleidung des Sitzes von unten nicht behindert, und sie gestattet darüber hinaus, wie näher erläutert werden wird, eine vollständige Entlastung des Verriegelungsmechanismus von Biegekräften.

Die Gestängeverbindung kann beispielsweise von der Fußstütze aufwärts und sodann unter dem Sitz entlang und an der Rückseite des Sitzes aufwärts zu der Rückenlehne verlaufen, kann jedoch auch eine andere Form aufweisen.

Anschließend werden Ausführungsbeispiele der Erfindung anhand der Zeichnung näher erläutert.
Fig. 1 bis 3 zeigen schematische Seitenansichten verschiedener Ausführungsformen des Stuhls;
Fig. 4 bis 6 zeigen eine weitere Ausführungsform des Stuhls in drei unterschiedlichen Stellungen;
Fig. 7 ist eine teilweise schematischee Seitenansicht einer anderen Ausführungsform des Stuhls;
Fig. 8 ist eine Teildraufsicht auf einen weiteren Stuhl mit weggelassener Sitzplatte;
Fig. 9 ist eine Seitenansicht zu Fig. 8;
Fig. 10 ist ein senkrechter Schnitt zu Fig. 8;
Fig. 11 zeigt eine weitere Abwandlung des Stuhls.

Ein Stuhl gemäß Fig. 1 umfaßt zunächst einen fünfarmigen Fuß 10 und eine von diesem aufragende, senkrechte Säule 12, die aus einem von dem Fuß 10 ausgehenden Außenrohr 14 und einem in diesem teleskopisch verschiebbaren Innenrohr 16 sowie einer nur schematisch angedeuteten Höhenverstellung 18 besteht, die in üblicher Weise eine Gasdruckfeder in Verbindung mit einem Auslöse- und Verriegelungsmechanismus od. dgl. enthalten kann. Am oberen Ende der Säule 12 befindet sich eine waagerechte Querachse 20, in der ein insgesamt mit 22 bezeichneter Bügel schwenkbar gelagert ist. Der Bügel 22 beginnt im Bereich einer Rückenlehne 24, mit deren Rückseite das obere Ende des Bügels über ein waagerechtes Gelenk 26 schwenkbar verbunden ist. Der Bügel verläuft sodann in einem Abschnitt 28 bogenförmig unter die Rückseite einer Sitzplatte 30 und in einem weiteren, im wesentlichen waagerechten Abschnitt 32 unter der Sitzplatte 30 entlang, mit der der Abschnitt 32 fest verbunden ist. Der Abschnitt 32 des Bügels trägt im übrigen in seinem Mittelbereich einen nicht näher dargestellten Beschlag 34, der die waagerechte Querachse 20 aufnimmt.

Unterhalb des vorderen Bereiches der Sitzplatte 30 verläuft der Bügel 22 in einem weiteren Abschnitt 36 abwärts bis zu einem waagerecht verlaufenden Abschnitt 38, der eine Fußstütze bildet. Beispielsweise ist der Bügel 22 in seinem rückwärtigen Abschnitt 28 als einfache Stange und in den vorderen Abschnitten 36 und 38 doppellagig ausgebildet und am freien Ende des Abschnitts 28 durch eine nicht gezeigte Querstange geschlossen, die die eigentliche Fußstütze bildet.

Der Bügel 22 und mit diesem die Rückenlehne 24, die Sitzplatte 30 und der die Fußstütze bildende Abschnitt 38 ist insgesamt um die waagerechte Querachse 20 zwischen zwei Endstellungen schwenkbar, die den Stellungen der Fig. 4 und 6 der anschließend beschriebenen Ausführungsform entsprechen. Während die leicht zurückgeneigte Stellung der Fig. 4 dem entspannten Sitzen dient, ist in der Stellung der Fig. 6 die Sitzplatte stark nach vorn geneigt, die Rückenstütze vorgeschoben und die Fußstütze gegen die Säule zurückgeschoben, so daß der Stuhl als Stehstütze oder Stehhilfe verwendet werden kann. Der Bügel 22 ist in bezug auf die Säule in nicht gezeigter Weise in jeder beliebigen Winkelstellung seines Schwenkbereiches verrastbar.

Die Ausführungsform der Fig. entspricht in wesentlichen Teilen derjenigen der Fig. 1, so daß für entsprechende Teile gleiche Bezugsziffern verwendet worden sind. Anstelle des fünfarmigen Fußes 10 der Fig. 1 ist bei der Ausführungsform der Fig. 2 eine kreisförmige Fußplatte 40 vorgesehen. Bei der Ausführungsform der Fig. 2 sind die Rückenlehne 24, die Sitzplatte 30 und der Fußstützen-Abschnitt 38 ebenso wie bei der Ausführungsform der Fig. 1 synchron miteinander und mit dem Bügel 22 um die waagerechte Querachse 20 schwenkbar. Zusätzlich gestattet die Ausführungsform der Fig. 2 jedoch eine relative Schwenkung der Sitzplatte 30 in bezug auf den Bügel 22 und damit die Rückenlehne und die Fußstütze. Zu diesem Zweck weist der Bügel 22 im vorderen Bereich der Sitzplatte 30 einen nach vorne gerichteten Ansatz 42 auf, an dessen freiem Ende die Sitzplatte 30 über einen nicht näher bezeichneten Beschlag in einer waagerechten Querachse 44 schwenkbar gelagert ist. Weiterhin befindet sich unterhalb des rückwärtigen Bereiches der Sitzplatte 30 eine schematisch angedeutete Verstelleinrichtung 46 mit einem mit einer Schraube verbundenen, unterhalb des Bügels liegenden Handrad 48, das eine Veränderung des Abstandes zwischen der Sitzplatte 30 und dem Bügel 22 und damit eine Neigungsverstellung der Sitzplatte in bezug auf den Bügel gestattet.

Fig. 3 zeigt eine entsprechende gesonderte Verstellung für die Rückenlehne 24, stimmt jedoch im übrigen im wesentlichen mit den Ausführungsformen der Fig. 1 und 2 überein, deren Bezugsziffern zum Teil erneut verwendet worden sind. Auch bei der Ausführungsform gemäß Fig. ist die Sitzplatte 30 fest auf dem mittleren Bügel-Abschnitt 32 angebracht und mit dem Bügel um die waagerechte Querachse schwenkbar. Im Gegensatz zu Fig. 1 ist jedoch der rückwärtige Bügel-Abschnitt und damit die Rückenlehne 24 in bezug auf den mittleren Bügel-Abschnitt 32 gesondert nach vorwärts und rückwärts verstellbar. Am rückwärtigen Ende des mittleren Büg.el-Abschnittes 32 befindet sich eine kastenförmige, von oben offene Verstelleinrichtung 50, in die der Bügel-Abschnitt 28, der von dem Abschnitt 32 getrennt ist, von oben her eintritt. Der rückwärtige Abschnitt 28 des Bügels ist um eine lediglich angedeutete Querachse 52 nach vorwärts und rückwärts schwenkbar. Eine Schraube 54 tritt von der Rückseite durch die Wand der Verstelleinrichtung 50 ein und steht mit dieser in Gewindeeingriff. Am freien Ende der Schraube 54 befindet sich ein Handrad 56 zum Drehen der Schraube. Durch die Schraube kann der Bügel-Abschnitt 28 und damit die Rückenlehne nach vorne geschwenkt werden. Eine schematisch angedeutete Druckfeder 58 od. dgl. führt den Bügel-Abschnitt 28 zurück.

Schließlich kann auch eine nur angedeutete Verstelleinrichtung 60 vorgesehen sein, die eine gesonderte Einstellung des Fußstützen-Abschnitts 36, 38 in bezug auf Sitzplatte und Rückenlehne ermöglicht.

Während im Prinzip die Sitzplatte, Rückenlehne und Fußstütze synchron miteinander um die waagerechte Querachse 20 aus einer Sitzposition in eine Stehstützen-Position schwenkbar sind, dienen die anhand von Fig.2 und 3 beschriebenen gesonderten Verstelleinrichtungen 46, 50, 60 in erster Linie dazu, eine den Bedürfnissen eines bestimmten Benutzers in besonderer Weise entsprechende Einstellung des Stuhles zu schaffen. Die drei Verstelleinrichtungen sind in beliebiger Kombination verwendbar.

Die Ausführungsform gemäß Fig. 4 bis 6 geht von derjenigen der Fig. 1 bis 3 aus, so daß Fig. 4 bis 6 teilweise die gleichen Bezugsziffern tragen.

In der waagerechten Querachse 20 am oberen Ende der Säule 12 ist wiederum der Bügel 22 schwenkbar gelagert. Abweichend von Fig. 1 bis 3 ist die Sitzplatte 30 unterhalb ihres vorderen Bereichs in einer Querachse 62 am vorderen Ende eines Auslegers 64 schwenkbar gelagert, der vom oberen Ende der Säule 12 schräg nach vorne und oben ausgeht.

Unter dem rückwärtigen Rand der Sitzplatte 30 befindet sich ein Gelenk 72, das den Bügel 22 mit der Sitzplatte 30 verbindet, jedoch mit wenigstens einem dieser Teile verschiebbar in Verbindung steht. Im dargestellten Beispiel ist das Gelenk 72 starr an dem Bügel 22 angebracht, während es mit der Sitzplatte 30 über eine Kolbenstange 74 eines verriegelbaren Hydraulikzylinders 76 in Verbindung steht, der an der Unterseite der Sitzplatte 30 befestigt ist.

Die Fig. 4 bis 6 zeigen den Arbeitsstuhl in unterschiedlichen Positionen. Gemäß Fig. 4 befindet sich der Arbeitsstuhl in einer Position zum entspannten Sitzen, in der die Sitzplatte 30 leicht nach rückwärts geneigt ist. Zum Übergang in die zum aufrechten Sitzen dienende Position der Fig. 5 muß der Benutzer des Stuhls, ohne diesen zu verlassen, lediglich eine nicht gezeigte Verriegelung des Hydraulikzylinders 76 lösen und einen leichten Druck mit den Füßen auf die Fußstütze ausüben. Dadurch wird die Fußstütze abgesenkt, die Sitzplatte 30 wird an der Rückseite angehoben und die Rückenlehne 24 wird nach vorne geschoben. Sodann kann der Arbeitsstuhl wieder verriegelt werden. Bei der Schwenkbewegung des Bügels 22 aus der Stellung der Fig. 4 in die Stellung der Fig. 5 wird die Kolbenstange 74 in den Hydraulikzylinder 76 leicht eingeschoben.

Bei einer weiteren Schwenkung des Bügels 22 in Uhrzeigerrichtung gemäß Fig. 4 und 5 ergibt sich die Stellung der Fig. 6, in der der Arbeitsstuhl als Stehstütze geeignet ist. In dieser Stellung sind die unteren Abschnitte 36 und 38 des Bügels 22, die die Fußstütze tragen, gegen die Säule 12 zurückgeschoben, so daß sie ein freies Stehen vor dem Stuhl ermöglichen. Die Sitzplatte 30 ist nach vorn unter einem Winkel von beispielsweise 25° gegen die Waagerechte geneigt. Die Rückenlehne 24 ist weit vorgeschoben.

Die Verriegelung durch den Hydraulikzylinder 76 erfaßt den gesamten Bügel 22 und damit die Fußstütze, die Sitzplatte und die Rückenlehne. Der Hydraulikzylinder 76 hat zugleich eine gewisse Dämpfungswirkung. Anstelle des Hydraulikzylinders können beliebige andere Verriegelungsmechanismen verwendet werden, wie später näher erläutert werden soll.

Fig. 7 zeigt eine Teildarstellung einer Ausführungsform, die auf den Ausführungsformen gemäß Fig.4 bis 6 aufbaut, jedoch nicht einen zusammenhängenden, sondern einen geteilten Bügel enthält. Diejenigen Teile in Fig. 7, die mit entsprechenden Teilen der zuvor beschriebenen Ausführungsform übereinstimmen, tragen dieselben Bezugsziffern. Am oberen Ende der Säule 12 befindet sich wiederum ein schräg nach oben und vorn gerichteter Ausleger 64, an dessen freiem Ende die waagerechte Querachse 62 vorgesehen ist. Der Ausleger 64 ist in nicht gezeigter Weise gabelförmig ausgebildet und stützt die Querachse 62 an beiden Enden ab. Die Querachse durchläuft eine im Querschnitt U-förmige, unten offene Schiene 78, an deren Boden ein Hydraulikzylinder 80 befestigt ist, dessen nach rückwärts gerichtete Kolbenstange 82 mit einem in der Schiene laufenden Gleitstück 84 verbunden ist, das jedoch entfallen kann, wenn die Kolbenstange 82 entsprechend dimensioniert ist. Der Hydraulikzylinder 80 entspricht dem Hydraulikzylinder 76 gemäß Fig. 4 bis 6. Am Ende der Kolbenstange 82 bzw. in dem Gleitstück 84 befindet sich ein waagerechtes, quergerichtetes Gelenk 86, auf das später noch näher eingegangen werden soll.

In Fig. 7 ist insbesondere ein Bügel-Abschnitt 88 gezeigt, der dem Abschnitt des Bügels 22 gemäß Fig. 4 bis 6 zwischen dem Gelenk 72 und dem Bereich der Fußstütze entspricht. Der Bereich der Fußstütze ist jedoch in Fig. 7 fortgelassen. Der Bügelabschnitt 88 ist in einer waagerechten Querachse 90 am oberen Ende der Säule 12 schwenkbar gelagert, die der Querachse 20 gemäß Fig. 4 bis 6 entspricht. Im weiteren Verlauf ist der Bügel-Abschnitt 88 in dem Gelenk 86 schwenkbar gelagert. Wenn der Bügel-Abschnitt 88, etwa durch Niedertreten einer nicht gezeigten Stütze um die waagerechte Querachse 90 geschwenkt wird, verschiebt sich das Gleitstück 84 nach links in Fig.7 in der Schiene 78, und die Kolbenstange 82 wird in den Hydraulikzylinder 80 eingeschoben. Diese Bewegung führt zu einem Anheben des rechten Endes der Schiene. Die Schiene stellt den Träger für eine nicht gezeigte Sitzplatte dar, so daß der hintere Bereich der Sitzplatte angehoben wird.

In dem waagerechten Gelenk 86 ist zugleich ein im wesentlichen dreieckiges Zwischenstück 92 schwenkbar gelagert, mit dem ein weiterer Bügel-Abschnitt 94 starr verbunden ist, der die Fortsetzung des Bügel-Abschnitts 88 bildet und in nicht gezeigter Weise die Rückenlehne trägt. In einem unterhalb des Gelenks 86 befindlichen weiteren quergerichteten Gelenk 96 ist das Zwischenstück 92 gelenkig mit einem Kraftspeicher 98, beispielsweise einer Gasdruckfeder verbunden, deren anderes Ende schwenkbar in der waagerechten Querachse 90 an der Säule 14 gelagert ist. Sofern dieser Kraftspeicher 98 dauerhaft blockiert bleibt, ergibt sich funktionell kein Unterschied zu der Ausführungsform gemäß Fig. 4 bis 6. Der Bügel-Abschnitt 94, der die Rückenlehne trägt, wird synchron mit dem Bügel-Abschnitt 88 um die waagerechte Querachse 90 geschwenkt. Diese synchrone Verstellbarkeit kann jedoch durch Ausfahren oder Einziehen des Kraftspeichers 98 geändert werden, so daß die Rückenlehne beispielsweise weiter nach vorne bewegt werden kann, ohne daß die Fußstütze niedergetreten und die Sitzplatte am rückwärtigen Ende hochgeklappt ist.

Es liegt auf der Hand, daß der Kraftspeicher 98 in der dargestellten Art nur ein Beispiel sein kann. Auf ein weiteres Beispiel der Verstellmöglichkeit der Rückenlehnenposition wird später noch eingegangen.

Der Bügel-Abschnitt 88 muß im Bereich unterhalb des Sitzes nicht stangenförmig ausgebildet sein, wie es schematisch in Fig. 7 gezeigt ist. Er kann beispielsweise durch starr mit dem Bereich der Fußstütze verbundene seitliche, strichpunktiert dargestellte Schalenteile 100 ersetzt werden, die in der Querachse 90 und dem Gelenk 86 schwenkbar gelagert sind und zugleich den Kraftspeicher 98 seitlich und von unten abdecken. Auf eine derartige Lösung wird im folgenden näher eingegangen.

Die Ausführungsform gemäß Fig.8 bis 10 entspricht im wesentlichen derjenigen gemäß Fig. 7, soll jedoch hinsichtlich einiger bestehender Unterschiede näher erläutert werden. Ein insgesamt gabelförmiger Ausleger am oberen Ende der Säule 12 umfaßt zwei Schenkel 102, 104, die eine waagerechte Querachse 106 aufnehmen, die einen Sitzplatten-Träger 108 schwenkbar abstützen. Der Ausleger und der Träger sind im Gegensatz zu der schematisch angedeuteten Ausführungsform der Fig. 7 als schalenförmige Teile, beispielsweise aus Blech oder dergleichen ausgebildet. Bohrungen 110, 112 dienen zur Aufnahme einer in Fig. 10 nur teilweise angedeuteten Sitzplatte 114. In den Träger 108 ist eine Einlage 116 mit Hilfe von angedeuteten Schrauben 118 eingefügt, die am Boden des Trägers eine von vorne nach rückwärts verlaufende Führung 120 bilden. Im vorderen Mittelbereich weist die Einlage 116 eine Bohrung 122 auf, auf die später näher eingegangen wird. Die Führung 120 dient zur Aufnahme einer längsverschiebbaren Rastzunge 124, die eine Anzahl von aufeinanderfolgenden Bohrungen 126 aufweist. Die Rastzunge 124 ist an ihrem rückwärtigen Ende an einem Gelenk 128 befestigt, das auf einem rückwärtigen Bügel-Abschnitt 130 angebracht ist, der in nicht gezeigter Weise die Rückenlehne trägt. Das Gelenk 128 entspricht dem Gelenk 72 und die Rastzunge 124 entspricht dem Hydraulikzylinder 74 der Fig. 4 bis 6.

Der lediglich angedeutete vordere Bügel-Abschnitt 132 (Fig. 9), der vom Bereich der nicht gezeigten Fußstütze ausgeht, setzt sich über eine waagerechte Querachse 134 am oberen Ende der Säule 12 hinweg fort in seitliche Schalenteile 136, 138, mit denen der Bügel-Abschnitt 132 beispielsweise von innen her verschweißt ist. Derartige Schalenteile wurden bereits in Fig. angedeutet. Die Schalenteile 136, 138 sind im übrigen an ihren rückwärtigen Enden schwenkbar mit dem Gelenk 128 verbunden. Der rückwärtige Bügel-Abschnitt ist jedoch gemäß Fig. 10 nicht starr mit den Schalenteilen 136, 138 verbunden, sondern über eine Stellschraube 140, die eine gewisse Relativverstellung zwischen dem rückwärtigen Bügel-Abschnitt 130 und den Schalenteilen 136, 138 und damit dem vorderen Bügel-Abschnitt 132 ermöglicht. Anstelle der Stellschraube ist in Fig. 7 der Kraftspeicher 98 vorgesehen. Die nur schematisch angedeutete Stellschraube 140 kann durch andere Verstellmöglichkeiten ersetzt werden. Werden diese nicht betätigt, so ergibt sich wiederum die Grundfunktion der gleichzeitigen Schwenkung der Fußstütze, der Sitzplatte und der Rückenlehne.

Zur Verriegelung der Rastzunge 124 ist ein Stift 142 angedeutet, der sich an der Unterseite der hochklappbaren oder abnehmbaren Sitzplatte 114 befindet und durch die Bohrung 122 in eine der Bohrungen 126 der Rastzungen 124 einge₋ führt werden kann. Sofern der Benutzer auf der Sitzplatte 114 sitzt, bleibt diese Rastverbindung durch sein Körpergewicht zuverlässig erhalten. Im übrigen kann diese Art der Verrastung insoweit sinnvoll sein, als sie zwangsläufig nur nach dem Absteigen von dem Sitz verstellbar ist, wie es beispielsweise aus Sicherheitsgründen notwendig sein kann. Im allgemeinen ist eine Verstellung des erfindungsgemäßen Arbeitsstuhls jedoch ohne Absteigen von der Sitzplatte durch einfache Verlagerung des Körpergewichts möglich.

Die Erfindung bezieht sich somit auf einen Stuhl, insbesondere Arbeitsstuhl, der durch gekoppeltes Umklappen der Fußstütze und der Sitzplatte und ggf. der Rückenlehne von einem zum erhöhten Sitzen geeigneten Stuhl in eine Stehstütze umgewandelt werden kann. Die Koppelung der Bewegung von Fußstütze, Sitzplatte und/oder Rückenlehne erfolgt mit Hilfe eines Bügels, der jedoch nicht eine durchgehende Einheit darstellen muß, sondern auch aus einzelnen Abschnitten zusammengesetzt sein kann, in deren Verbindungsbereich sich mechanische, hydraulische, pneumatische etc. Verstell- und Übertragungseinrichtungen befinden können.

Ein besonderer Vorteil der Unterbringung der alle Verstellfunktionen des Stuhles, ausgenommen die Höhenverstellung steuernden Hydraulikzylinder, Rastzungen, Kraftspeicher etc. unterhalb der Sitzplatte, wie sie in den Fig.4 bis 10 gezeigt ist, besteht zunächst darin, daß diese eine Verkleidung des Sitzes von unten nicht behindern, wie es bei frei zwischen der Säule und der Sitzplatte oder der Rückenlehne angeordneten Gasdruckfedern od. dgl. der Fall ist. Gegebenenfalls und wie Fig. 7 zeigt, kann die Verstelleinrichtung jedoch auch von Biegekräften vollständig entlastet und damit in ihren Abmessungen verringert werden. Diese Art der Verstelleinrichtung unterhalb der Sitzplatte ist auch auf übliche Stühle ohne Fußstütze anwendbar.

Während die Gestängeverbindung in den bisher beschriebenen Ausführungsformen von der Fußstütze aufwärts und sodann unterhalb des Sitzes zu dessen Rückseite und von dort aufwärts zur Rückenlehne verläuft, zeigt Fig. 11 eine Ausführungsform, in der die Form der Gestängeverbindung erheblich abgewandelt ist. Auf einem fünfarmigen Fuß 144 befindet sich eine höhenverstellbare Säule 146, von deren oberem Ende ein Ausleger 148 schräg nach oben und vorne vorspringt. Am vorderen Ende des Auslegers 148 befindet sich eine waagerechte Querachse 150, in der der vordere Bereich der Sitzplatte 152 schwenkbar gelagert ist. Der rückwärtige Bereich der Sitzplatte stützt sich über ein Gleitstück 154 an einem Bügel-Abschnitt 156 ab, der die Rückenlehne 158 trägt. Der rückwärtige Bügel-Abschnitt 156 ist in einer waagerechten Querachse 160 am oberen Ende der Säule 146 schwenkbar.

Eine Fußstütze 162 ist in einer waagerechten Querachse 164 schwenkbar an der Säule 146 angebracht und erstreckt sich mit einem Arm 166 nach rückwärts über die Schwenkachse 164 hinaus. Mit dem freien Ende des Armes 166 ist eine Hubstange 168 gelenkig verbunden, deren anderes Ende gelenkig mit dem Bügel-Abschnitt 156 in Verbindung steht.

Sobald eine nicht gezeigte Arretierung gelöst wird, kann die Fußstütze 162 in die gestrichelt dargestellte Stellung niedergetreten werden. Dabei hebt sich der Arm 166 und damit die Hubstange 168, so daß der rückwärtige Bügel- Abschnitt 156 nach vorwärts in die gestrichelt dargestellte Stellung geschwenkt wird und dabei die Sitzplatte 152 mitnimmt. Die Gestängeverbindung besteht somit in diesem Falle aus der Fußstütze 162 mit dem Arm 166, der Hubstange 168 und dem rückwärtigen Bügel-Abschnitt 156.

## Patentansprüche

1. Sitz-Stehstuhl, mit einer auf einer höhenverstellbaren Säule (12, 146) montierten Sitzplatte (30,114,152) und einer Rückenlehne (24,158), die um waagerechte Querachsen verstellbar sind, sowie einer verstellbaren Fußstütze (38, 162), gekennzeichnet durch eine zusammenhängende Gestängeverbindung (22; 88, 94; 130, 132, 136, 138; 166, 168, 156), die um wenigstens eine waagerechte Querachse (20, 90, 134, 160, 164) in bezug auf die Säule (12,146) schwenkbar ist und mit deren oberem Ende schwenkbar die Rückenlehne (24, 158) verbunden ist und deren unteres Ende als Fußstütze (38,162) ausgebildet ist.

2. Stuhl nach Anspruch 1, dadurch gekennzeichnet, daß der mittlere Bereich (32; 86, 92; 156) der Gestängeverbindung (22 ... 156) mit der Sitzplatte (30,114,152) verbunden ist.

3. Stuhl nach Anspruch 1 oder 2, dadurch gekennzeichnet, daß die Sitzplatte (30, 114, 152) über einen begrenzten Bereich in bezug auf die Fußstütze (38,162) und die Rückenlehne (24,158) gesondert verstellbar ist.

4. Stuhl nach Anspruch 3, dadurch gekennzeichnet, daß die Sitzplatte (30) um eine waagerechte Querachse (44) in bezug auf die Gestängeverbindung (22 ... 156) schwenkbar ist und daß eine Verstelleinrichtung (46, 48) zur Verstellung der Sitzplatte in bezug auf die Gestängeverbindung durch Schwenkung um diese Querachse vorgesehen ist.

5. Stuhl nach einem der Ansprüche 1 bis 3, dadurch gekennzeichnet, daß die Sitzplatte (30, 114, 152) in bezug auf die Gestängeverbindung (22 ... 156) und in bezug auf die Säule (12, 146) in je einer Querachse (62, 72; 62, 86; 106, 128; 105, 154) schwenkbar ist und daß wenigstens eine dieser Querachsen zugleich eine relative Verschiebung von Sitzplatte und Gestängeverbindung bzw. Sitzplatte und Säule zuläßt.

6. Stuhl nach Anspruch 5, dadurch gekennzeichnet, daß die Sitzplatte (30, 114, 152) im vorderen Bereich in einer waagerechten Querachse (62, 106, 150) an einem nach vorn weisenden Ausleger (64; 102, 104; 148) der Säule (12, 146) schwenkbar gelagert ist und im rückwärtigen Bereich in einem eine Verschiebung in bezug auf die Sitzplatte und/oder die Gestängeverbindung gestattenden waagerechten Gelenk (72, 74; 86, 126; 154) mit der Gestängeverbindung in Verbindung steht.

7. Stuhl nach Anspruch 6, dadurch gekennzeichnet, daß unterhalb der Sitzplatte (30) eine axiale Verstelleinrichtung (74, 76; 80, 82; 126) mit einer ausfahrbaren Stange, z. B. einer Kolbenstange, angebracht ist, deren freies Ende mit dem an der Gestängeverbindung (22; 88, 94, 96; 130) befestigten Gelenk (72, 86,128) schwenkbar verbunden ist.

8. Stuhl nach Anspruch 7, dadurch gekennzeichnet, daß die Verstelleinrichtung ein Hydraulikzylinder (76), eine Gasfeder, einen Rastmechanismus (124) oder dergleichen ist.

9. Stuhl nach Anspruch 7, dadurch gekennzeichnet, daß die Verstelleinrichtung unterhalb der Sitzplatte eine stangenförmige Rastzunge (124) umfaßt, die in einem die Sitzplatte (114) aufnehmenden Träger (108) verschiebbar geführt ist, und daß die Sitzplatte von dem Träger abhebbar ist und einen nach unten weisenden Stift (142) aufweist, der in aufeinanderfolgende Bohrungen (126) der Rastzunge einrastbar ist.

10. Stuhl nach einem der Ansprüche 1 bis 9, dadurch gekennzeichnet, daß die Gestängeverbindung als Bügel (22) ausgebildet ist, der bogenförmig von der Fußstütze (38) unter der Sitzplatte (30) entlang zur Rückenlehne (24) verläuft.

11. Stuhl nach einem der Ansprüche 1 bis 9, dadurch gekennzeichnet, daß die Gestängeverbindung (88, 94; 130, 132, 136, 138; 166, 168, 156) aus wenigstens zwei gesonderten, miteinander verbundenen Gestängeteilen besteht.

12. Stuhl nach Anspruch 11, dadurch gekennzeichnet, daß die Gestängeteile (88 ... 156) über einen Verstellmechanismus (98,160) miteinander verbunden sind und durch diesen über einen begrenzten Bereich gegeneinander verstellbar sind.

13. Stuhl nach Anspruch 11 oder 12, dadurch gekennzeichnet, daß ein erstes Gestängeteil (88; 132, 136, 138) von der Fußstütze unter der Sitzplatte entlang bis zum Bereich des Gelenks (86, 128) im rückwärtigen Bereich der Sitzplatte und ein zweites Gestängeteil (94; 130) von diesem Bereich bis zur Rückenlehne (24) verläuft.

14. Stuhl nach Anspruch 13, dadurch gekennzeichnet, daß beide Gestängeteile (88; 132, 136, 138; 94, 130) einander überlappen und in dem Gelenk (86, 128) gelagert und durch einen Verstellmechanismus (140), wie etwa eine Stellschraube od. dgl. gegeneinander verstellbar sind.

15. Stuhl nach Anspruch 13 oder 14, dadurch gekennzeichnet, daß das von der Fußstütze ausgehende Gestängeteil im Bereich der Sitzplatte in zwei seitliche, die Sitzplatte seitlich abdeckende Schalenteile (136,138) übergeht.

16. Stuhl nach Anspruch 14 oder 15, dadurch gekennzeichnet, daß der VersteOmechanismus zwischen den Gestängeteilen eine Gasdruckfeder (98) einschließt.

17. Stuhl nach Anspruch 11 oder 12, dadurch gekennzeichnet, daß die Gestängeteile einen am unteren Ende der Säule (146) in einer waagerechten Querachse (164) schwenkbar gelagerten Hebel (166) und einen am oberen Ende der Säule in einer waagerechten Querachse (160) schwenkbar gelagerten Bügel-Abschnitt (156) umfassen und daß der Hebel und der Bügel-Abschnitt (166, 156) mit beiden Enden einer Hubstange (168) gelenkig verbunden sind.

## Claims

1. A chair designed for giving the user support when he is in a seated or in an upright position, having a seat board (30, 114, 152) fixed to an upright (12,146), adjustable in height, and a back rest (24. 158), which are able to be turned about cross-running horizontal axes, and furthermore an adjustable foot rest (38, 162), characterized by a connection system (22; 88, 94; 130, 231, 136, 138; 166, 168, 156) joined together, which is able to be turned about at least one horizontal cross-running axis (20, 90, 134, 160, 164) in relation to the upright and has its top end turningly joined with the back rest (24, 158), the lower end of the connection system being the foot rest (38, 162).

2. A chair as claimed in claim 1, characterized in that the middle part (32; 86, 92; 156) of the connection system (22; 88, 94; 130, 132, 136, 138; 166,168,156) is joined up with the seat board (30, 114,152).

3. A chair as claimed in claim 1 or claim 2, characterized in that the seat board (30, 114, 152) in a limited range may undergo separate adjustment in relation to the foot rest (38, 162) and the back rest (24,158).

4. A chair as claimed in claim 3, characterized in that the seat board (30) may be turned about a horizontal cross-running axis (44) in relation to the connection system (22; 88, 94; 130, 132, 136, 138; 166, 168, 156) and in that there is an adjustment unit (46, 48) for adjustment of the seat board in relation to the connection system by turning about this crossrunning axis.

5. A chair as claimed in anyone of claims 1 to 3, characterized in that the seat board (30,114,152) may be turned in relation to the connection system (22; 88, 94; 130, 132, 136, 138; 166, 168, 156) and in relation to the upright (12, 146) at one separate cross-running axis (62, 72; 62, 86; 106, 128; 105,154) in each case and in that at least one of these cross-running axes at the same time makes possible translation of the seat board and the connection system or the seat board and the upright in relation to the rest of the system.

6. A chair as claimed in claim 5, characterized in that the seat board (30, 114, 152) in a front part is turningly supported at a horizontal cross-running axis (62, 106, 150) at a forwardly running arm (64; 102, 104; 148) of the upright (12, 146) and in the back part joined up at a horizontal joint (72, 74; 86, 126; 154) making possible translation motion in relation to the seat board and/or the connection system, with the same.

7. A chair as claimed in claim 6, characterized in that under the seat board (30) there is an axial adjustment unit (74, 76; 80, 82; 126) with a rod as for example a piston rod, which may be pulled outwards, the free end of the rod being turningly joined with the joint (72, 86, 128) fixed to the connection system (22; 88,94,96; 130).

8. A chair as claimed in claim 7, characterized in that the adjustment unit is a hydraulic cylinder (76), an air spring, a lock system (124) or the like.

9. A chair as claimed in claim 7, characterized in that the adjustment unit has, under the seat board, a rod-like locking tongue (124) which is movingly guided in a support (108) taking up the seat board (114) and in that the seat board may be lifted from the support and has a downwardly pointing pin (142), which may be locked in anyone of a line of holes (126) in the locking tongue.

10. A chair as claimed in anyone of claims 1 to 9, characterized in that the connection system takes the form of an U-Iike part (22), running in a curved form from the foot rest (38) under the seat board (30) along the back rest (24).

11. A chair as claimed in anyone of claims 1 to 9, characterized in that the connection system (88, 94; 130, 132, 136; 166, 168,156) is made up of at least two lever system parts joined with each other.

12. A chair as claimed in claim 11, characterized in that the lever system parts (88, 94; 130, 132,136; 166,168,156) are joined with each other by way of an adjustment unit (98, 160) and may undergo adjustment in relation to each other over a limited range thereby.

13. A chair as claimed in claim 11 or claim 12, characterized in that the first connection part (88; 132, 136, 138) is designed running from the foot rest under the seat board along as far as the joint (86,128) in the back part of the seat board, a second part of connection system (94; 130) running from this part as far as the back rest (24).

14. A chair as claimed in claim 13, characterized in that the two parts of the connection system (88; 132,136,138; 94,130) are overlapping and are turningly supported in the joint (86, 128) and may undergo adjustment in relation to each other by an adjustment unit (140) as for example an adjustment screw or the like.

15. A chair as claimed in claim 13 or claim 14, characterized in that the part, coming from the foot rest, of the connection system is joined up at a position near the seat board with two shell parts (136,138) covering the seat board from the side.

16. A chair as claimed in claim 14 or claim 15, characterized in that the adjustment unit has a gas pressure spring (98) between the two parts of the connection system.

17. A chair as claimed in claim 11 or claim 12, characterized in that the connection parts have a lever (166) turningly supported at the lower end of the upright (146) in a horizontal cross-running axis (164) and a U-Iike part (156) turningly supported at the top end of the column in a horizontal crossrunning axis (160) and in that the lever and the U-Iike part (166, 156) turningly joined with the two ends of a driving rod (168).

## Revendications

1. Chaise assis-debout comprenant un siège (35,152) monté sur une colonne (12,146) réglable en hauteur et un dossier (24, 158), réglables autour d'axes transversaux, horizontaux, et un repose-pieds réglable (38, 162), caractérisée par une tige de liaison continue (22; 88, 94; 130, 132, 136, 138; 166, 168, 156) pivotante autour d'au moins un axe transversal horizontal (20, 90, 134, 160, 164) par rapport à la colonne (12, 146), à l'extrémité supérieure de laquelle est relié de façon pivotante le dossier (24, 158) et dont l'eextrémité inférieure est conformée en repose- pieds (38,162).

2. Chaise selon la revendication 1, caractérisée par le fait que la zone centrale (32; 86, 92; 156) de la tige de liaison (22 ... 156) est reliée au siège (30, 114, 152).

3. Chaise selon la revendication 1 ou 2, caractérisée par le fait que le siège (30, 114, 152) est réglable séparément dans une plage limitée par rapport au repose-pieds (38, 162) et au dossier (24,158).

4. Chaise selon la revendication 3, caractérisée par le fait que le siège (30) est pivotant autour d'un axe transversal horizontal (44) par rapport à la tige de liaison (22 ... 156) et qu'un dispositif de réglage (46, 48) est prévu pour régler le siège par rapport à la tige de liaison par pivotement autour de cet axe transversal.

5. Chaise selon l'une des revendications 1 à 3, caractérisée par le fait que le siège (30,114,152) est pivotant par rapport à la tige de liaison (22... 156) et par rapport à la colonne (12, 146) autour d'axes transversaux (62, 72; 62, 86; 106, 128; 105, 154) et qu'au moins l'un de ces axes transversaux permet simultanément un déplacement relatif du siège et de la tige de liaison ou du siège et de la colonne.

6. Chaise selon la revendication 5, caractérisée par le fait que le siège (30 114, 152) est monté pivotant dans la zone avant par un axe transversal horizontal (62, 106, 150) sur un bras tourné vers l'avant (64; 102, 104; 148) de la colonne (12, 146) et est relié dans la partie arrière avec la tige de liaison par une articulation horizontale (72, 74; 86, 126; 154) permettant un déplacement par rapport au siège et/ou la tige de liaison.

7. Chaise selon la revendication 6, caractérisée par le fait qu'en dessous du siège (30) est disposé un dispositif de réglage axial (74, 76; 80, 82; 126) avec une tige mobile, par exemple une tige de piston, dont l'extrémité libre est reliée de façon pivotante à l'articulation (72, 86, 128) fixée à la tige de liaison (22; 88,94,96; 130).

8. Chaise selon la revendication 7, caractérisée par le fait que le dispositif de réglage est un vérin hydraulique (76), un amortisseur à gaz, un mécanisme à crémaillère (124) ou analoque.

9. Chaise selon la revendication 7, caractérisée par le fait que le dispositif de réglage comprend, en dessous du siège, une baguette de verrouillage en forme de tige (124) qui est guidée en translation dans un support (108) recevant de siège (114), et que le siège est susceptible d'être soulevé du support et présente une broche tournée vers le bas (142) qui est susceptible de s'engager dans des orifices successifs (126) de la baguette de verrouillage.

10. Chaise selon l'une des revendications 1 à 9, caractérisée par le fait que la tige de liaison présente la forme d'une pièce recourbée (22) qui s'étend en forme d'arc depuis le reposepieds (38), sous le siège (30), jusqu'au dossier (24).

11. Chaise selon l'une des revendications 1 à 9, caractérisée par le fait que la tige de liaison (88, 94; 130,132,136,138; 166,168,156) est constituée d'au moins de tronçons de tige séparés reliés l'un à l'autre.

12. Chaise selon la revendication 11, caractérisée par le fait que les tronçons de tige (88... 156) sont reliés l'un à l'autre au moyen d'un mécanisme de réglage (98, 160) et sont réglables par celui-ci, l'un par rapport à l'autre, sur une plage limitée.

13. Chaise selon la revendication 11 ou 12, caractérisée par le fait qu'un premier tronçon de tige (88; 132, 136, 138) s'étend depuis le repose-pieds sous le siège jusqu'à la zone de l'ariculation (86, 128) dans la zone arrière du siège et qu'un second tronçon de tige (94; 130) s'étend de cette zone jusqu'au dossier (24).

14. Chaise selon la revendication 13, caractérisée par le fait que les deux tronçons de tige (88; 132, 136, 138; 94, 130) se recouvrent mutuellement, sont montés dans l'articulation (86,128) et sont réglables l'un par rapport à l'autre par un mécanisme de réglage (140) tel que par exemple une vis de réglage ou analogue.

15. Chaise selon la revendication 13 ou 14, caractérisée par le fait que le tronçon de tige partant du repose-pieds se prolonge dans la zone du siège par deux parties de coquilles latérales (136, 138) recouvrant latéralement le siège.

16. Chaise selon la revendication 14 ou 15, caractérisée par le fait que le mécanisme de réglage entre les tronçons de tige comprend un amortisseur pneumatique (98).

17. Chaise selon la revendication 11 ou 12, caractérisée par le fait que les tronçons de tige comportent un levier (166) monté pivotant dans un axe transversal horizontal (164) à l'extrémité inférieure de la colonne (146) et un tronçon recourbé (156) monté pivotant dans un axe transversal horizontal (160) à l'extrémité supérieure de la colonne, et que le levier et le tronçon recourbé (166, 156) sont reliés de façon articulée aux deux extrémités d'une tige de levage (168).
